# EUROPÄISCHE PATENTSCHRIFT

(11) **EP 0 826 321 B1**
(45) Veröffentlichungstag und Bekanntmachung des Hinweises auf die Patenterteilung: **14.01.2004**
(21) Anmeldenummer: 97114686.5
(22) Anmeldetag: 25.08.1997
(51) Int. Cl.: A45D 34/04

(54) **Vorrichtung zum Auftragen eines Kosmetikproduktes**
Device for applying a cosmetic product
Dispositif d'application d'un produit cosmétique

(30) Priorität: 02.09.1996 DE 19635584
(43) Veröffentlichungstag der Anmeldung: 04.03.1998
(73) Patentinhaber: Schlosser, Michael, Haifa 34987 (IL); Segal, Joseph, Haifa 34987 (IL); Schwan-STABILO Cosmetics GmbH & Co. KG, 90562 Heroldsberg (DE)
(72) Erfinder: Schlosser, Michael, Haifa, 34987 (IL); Röder, Georg, D-91126 Schwabach, (DE); Segal, Joseph, Haifa 34987 (IL)
(74) Vertreter: Patentanwälte Leinweber & Zimmermann

(56) Entgegenhaltungen:
- EP-A- 0 677 456
- US-A- 4 183 684
- US-A- 4 458 701
- US-A- 4 869 612
- US-A- 5 019 033
- US-A- 5 094 254
- US-A- 5 137 038
- US-A- 5 309 929

## Beschreibung

Die Erfindung betrifft eine Vorrichtung zum Auftragen eines pulvrigen, pastösen, gelartigen oder flüssigen Kosmetikproduktes auf Haut oder Haare, mit mindestens einem länglichen Auftragelement, das dazu dient, das Kosmetikprodukt aufzunehmen und es bei Berührung mit der Haut oder den Haaren an die Haut bzw. die Haare abzugeben.

Auftragvorrichtungen der eingangs genannten Art, beispielsweise zum Auftragen von Kosmetika auf Liddeckel, sind bekannt. Die bekannten Auftragvorrichtungen sind meist als stifte ausgeführt, d.h. sie bestehen aus einem länglichen Griffteil, an dessen Spitze das Auftragelement angebracht ist.

Soll ein Kosmetikprodukt in Form eines geraden Strichs, wie etwa ein Lidstrich angebracht werden, muß der Stift gerade geführt werden. Leider ist es aber äußerst schwierig, ohne entsprechende Hilfsmittel, wie Lineale oder dergleichen, einen geraden Strich zu ziehen. Insbesondere ergibt sich bei einem Lidstrich das Problem, daß der Liddeckel sich über das Auge wölbt, weshalb er bogenförmig verläuft. Auf einem solchen Bogen kann nur mit sehr viel Augenmaß ein gerader Strich mit einem Stift gezogen werden. Möchte man mit einem solchen Stift einen geraden Strich ziehen, steht man vor einem Dilemma: Faßt man den Stift sehr weit unten, d.h. in der Nähe des Auftragelements an, muß man die Hand entsprechend der gewünschten geraden Linie gerade führen, was schwierig ist. Faßt man den Stift aber weiter oben an, überträgt sich wegen der gegebenen Winkel- und Hebelverhältnisse ein etwaiges Zittern der Hand in verstärktem Maße auf die gezogene Linie.

Die US-A-4,183,684 zeigt eine Auftragvorrichtung nach dem Oberbegriff des Anspruchs 1. Nach der dortigen Figur 3 sind drei Auftragelemente 62, 64 und 66 vorgesehen, die in Querrichtung gewölbt sind. Sie sind schwammartiger Konsistenz. Auftragvorrichtungen mit schwammartigen Auftragelementen sind ferner bekannt aus der US-A-5,019,033 und der US-A-4,869,612.

Die US-A-5,309,929, die US-A-5,137,038 und die US-A-5,094,254 zeigen jeweils eine Auftragvorrichtung, bei der das Auftragelement sich stabförmig von der Auftragvorrichtung weg erstreckt.

Der Erfindung liegt die Aufgabe zugrunde, die Auftragvorrichtung nach dem Oberbegriff des Anspruchs 1 derart weiterzubilden, daß damit auf einfache Weise das Kosmetikprodukt in Form einer Linie mit gewünschtem Verlauf aufgetragen werden kann.

Erfindungsgemäß wird die gestellte Aufgabe durch eine Auftragvorrichtung nach Anspruch 1 gelöst.

Da das Auftragelement, im Gegensatz zu den eher punktförmigen Spitzen herkömmlicher Auftragvorrichtungen, länglich ist und eine zumindest abschnittweise konvexe Gestalt hat, muß die Auftragvorrichtung beim Auftragen des Kosmetikprodukts nicht entlang der gewünschten geraden Linie über die Haut gezogen werden, sondern das Kosmetikprodukt kann durch "Abrollen" des Auftragelements auf der Haut bzw. den Haaren aufgetragen werden. Mit anderen Worten arbeitet die erfindungsgemäße Auftragsvorrichtung wie ein "Stempel", dessen Stempelfläche Krümmungen aufweist, weshalb das "Stempeln" im Wege eines Abrollens erfolgt. Um eine gerade Linie zu erzeugen, muß man lediglich darauf achten, daß die Auftragvorrichtung während des Auftragens nicht um eine senkrecht auf der Haut bzw. den Haaren stehende Achse verschwenkt wird. Solange ein solches Verschwenken nicht stattfindet, wird die erzeugte Linie immer absolut gerade sein.

Beim "Abrollen" kann die erfindungsgemäße Auftragsvorrichtung sehr weit unten, d.h. nahe dem Auftragelement angefaßt werden, ohne daß es daruch schwieriger würde, eine gerade Linie zu erzeugen. Ein etwaiges Zittern macht sich daher nicht negativ bemerkbar.

Da bei der erfindunggemäßen Auftragyorrichtung während des Auftragens eine im Vergleich mit einem Stift mit Auftragspitze relativ große Fläche an der Haut anliegt, können Unebenheiten und Falten der Haut durch Druck ausgeglichen bzw. geebnet werden, weshalb ein Straffen der Haut zum Auftragen unnötig ist. Daher ist es auch nicht nötig, das Auge zu schließen, wenn ein Kosmetikprodukt auf das obere oder das untere Lid aufgetragen werden soll. Das von vielen Verwendern als unangenehm empfundene "Blinzeln" ist mithin nicht erforderlich.

Bekannte Auftragsvorrichtungen haben teilweise eine Spitze, die vor dem Auftragen in ein Reservoir mit dem Kosmetikprodukt eingetaucht werden. Zieht man mit einer solchen Spitze einen Strich, ist der Strich zwangsläugig zu Anfang relativ breit bzw. kräftig, weil anfangs noch relativ viel von dem Kosmetikprodukt an der Spitze vorhanden ist. Im Verlauf des Ziehens des Strichs nimmt jedoch die Menge des Kosmetikprodukts an der Spitze der Auftragvorrichtung ab, weshalb der Strich nach und nach immer dünner bzw. schwächer wird.

Bei der erfindungsgemäßen Auftragvorrichtung kommt demgegenüber jeder Teil des Auftragelements nur mit einer entsprechenden Fläche der Haut bzw. der Haare zum Abgeben des Kosmetikprodukts in Berührung, weshalb die vorstehend beschriebene "Erschöpfung" des Auftragelements nicht eintreten kann. Vielmehr ist der aufgetragene Strich gleichmäßig.

Darüber hinaus ist bei der erfindungsgemäßen.Auftragvorrichtung die Strichbreite direkt von dem aufgebrachten Druck abhängig, weshalb sie durch entsprechende Steuerung des aufgebrachten Drucks auch gesteuert werden kann.

Wie bereits oben erwähnt, nimmt die Strichstärke bei der herkömmlichen Auftragvorrichtung mit der Strichlänge allmählich ab. Hat man nun einen ersten Teil des Strichs gezogen und ist danach gezwungen, die zum Auftragen dienende Spitze der Auftragvorrichtung neu mit dem Kosmetikprodukt zu beladen, so wird der Strich nach dem Neuansetzen zwangsläufig eine andere Stärke haben, was insgesamt ein ungleichmäßiges Aussehen ergibt. Demgegenüber kann die erfindungsgemäße Auftragvorrichtung nach einem Teil des gezogenen Strichs abgesetzt und wieder neu angesetzt werden, ohne daß im Übergangsbereich Ungleichmäßigkeiten auftreten würden.

Die Breite des Auftragelements kann über dessen Länge konstant sein. Sie kann sich aber auch über die Länge des Auftragelements ändern, beispielsweise kann sie monoton zunehmen, monoton abnehmen, stufenförmig sein oder dergleichen.

Während das Auftragelement in der Draufsicht geradlinig verlaufen kann, kann es in der Draufsicht auch zumindest abschnittweise von einer geraden Linie abweichen. Beispielsweise kann sie bogenförmig, in Schlangenlinien oder mäandrierend verlaufen. In diesem Sinne sind auch die oberen Ausführungen zu verstehen, die auf einem "geraden" Verlauf der mit dem Auftragelement aufgebrachten Linie Bezug nehmen. Unter gerade ist mithin in diesem Zusammenhang zu verstehen, daß die Linie nicht von dem von dem Anwender gewünschten Verlauf abweichen soll.

Nach einer Ausführungsform der Erfindung beinhaltet das Auftragelement Schmuckmotive, d.h. Negative von mit der Auftragvorrichtung auf die Haut bzw. die Haare aufzubringende Symbole oder dergleichen.

Nach einer bevorzugten Ausführungsform der Erfindung sind die Länge des Auftragelements, die Breite des Auftragelements und/oder die Gestalt der Umfangslinie der Vorrichtung in der Draufsicht auf das Auftragelement einstellbar. Durch entsprechende Wahl der genannten Parameter können mithin Linien mit den unterschiedlichsten Ausgestaltungen realisiert werden.

Bevorzugt weist die erfindungsgemäße Auftragvorrichtung zwei oder mehr Auftragelemente auf. Diese Auftragelemente können dann beispielsweise zum Auftragen von Linien unterschiedlicher Farben dienen.

Nach einer weiter bevorzugten Ausführungsform der Erfindung unterscheiden sich die Auftragelemente in der Länge, der Breite und/oder der Gestalt der Umfangslinie in der Draufsicht auf das Auftragelement. Damit können nicht nur Linien unterschiedlicher Farbe, sondern auch unterschiedlicher Gestalt aufgebracht werden.

Prinzipiell kann die Auftragvorrichtung beliebige Form haben. Bevorzugt ist sie in der Draufsicht rund, oval, nierenförmig, herzförmig oder T-förmig.

Das gleiche gilt für den Querschnitt der erfindungsgemäßen Auftragvorrichtung. Auch er kann beliebig sein. Bevorzugt ist er jedoch im wesentlichen rechteckig oder im wesentlichen keilförmig, wobei das mindestens eine Auftragelement im Bereich der Keilspitze angeordnet ist.

Wie bereits erwähnt kann es bei herkömmlichen Auftagvorrichtungen erforderlich sein, daß sie mit einer gewissen Entfernung von dem eigentlichen Auftragelement angefaßt werden, um eine Linie mit der gewünschten Gestalt ziehen zu können.

Da dieser Abstand von dem Auftragelement erfindungsgemäß nicht erforderlich ist, ist es erfindungsgemäß bevorzugt, daß die Auftragvorrichtung einen benachbart dem Auftragelement angeordneten Haltebereich zum Halten der Vorrichtung mit der Hand aufweist. Dieser Ausgestaltung liegt die Erkenntnis zugrunde, daß das Handhaben der Vorrichtung umso weniger von einem etwaigen Zittern beeinträchtigt wird, je näher der Haltebereich dem Auftragelement liegt.

Der Haltebereich kann dabei mindestens eine Griffmulde aufweisen.

Die Beladung des Auftragelements kann prinzipiell beliebig erfolgen. Nach einer bevorzugten Ausführungsform weist die Auftragvorrichtung jedoch ein Reservoir für ein flüssiges Kosmetikprodukt auf, das über mindestens einen Kanal mit dem Auftragelement verbunden ist.

Um das Beladen des Auftragelements dabei zu automatisieren, handelt es sich bei dem mindestens einen Kanal bevorzugt um einen,Kapillarkanal.

Dabei kann eine Abdeckeinrichtung zum derartigen Abdecken des Auftragelements vorgesehen sein, daß ein Austrocknen verhindert ist.

Nachstehend ist die Erfindung anhand bevorzugter Ausführungsbeispiele unter Bezugnahme auf die Zeichnungen mit weiteren Einzelheiten näher erläutert. Dabei zeigen:
- Fig. 1 bis 4: Draufsichten auf verschiedene Ausführungsbeispiele der erfindungsgemäßen Auftragvorrichtung,
- Fig. 5 bis 7: Schnittansichten verschiedener Ausführungsbeispiele der erfindungsgemäßen Auftragvorrichtung,
- Fig. 8 bis 11: Draufsichten auf verschiedene Ausführungsbeispiele von Auftragelementen,
- Fig. 12: eine Halteeinrichtung für Kosmetikproduktreservoirs einerseits und Auftragvorrichtungen andererseits,
- Fig. 13: eine schematische perspektivische.Ansicht eines weiteren Ausführungsbeispiels für ein Reservoir,
- Fig. 14: eine Schnittansicht entlang der Linie XIV-XIV in Fig. 13,
- Fig. 15: eine Schnittansicht entlang der Linie XV-XV in Fig. 13 und
- Fig. 16: eine teilweise geschnittene Draufsicht auf ein weiteres Ausführungsbeispiel der erfindungsgemäßen Auftragvorrichtung.

Die Fig. 1 bis 4 zeigen 4 verschiedene Ausgestaltungen der erfindungsgemäßen Auftragvorrichtung 10. Sie sind jeweils mit zwei Auftragelementen 12 und 14 versehen. Selbstverständlich können Sie aber auch nur ein Auftragelement oder mehr als zwei Auftragelemente aufweisen.

Gemäß den Darstellungen nach den Fig. 5 bis 7 kann die erfindungsgemäße Auftragvorrichtung im Querschnitt rechteckig oder keilförmig sein, wobei insbesondere Fig. 7 die Anordnung einer Griffmulde 16 nahe der Keilspitze zu entnehmen ist, wobei sich an der Keilspitze zumindest ein Auftragelement 12 befindet. Dabei gilt: Je geringer die Dicke des Auftragelements ist, umso weniger besteht die Gefahr, daß beim Schminken im Augenbereich eine Sichtbehinderung durch die Auftragvorrichtung selbst eintritt.

Die Fig. 8 bis 11 zeigen Draufsichten auf das Auftragelement. Es kann gemäß Fig. 8 mit konstanter Breite und in gerader Linienführung ausgeführt sein. Nach Fig. 9 ist es gebogen, wodurch eine entsprechend gebogene Linienführung entsteht. Fig. 11 zeigt eine Ausführungsform, bei der die Strichdicke mit zunehmendem Weg zunimmt. Nach Fig. 10 sind Schmuckelemente in Form von Sternchen vorgesehen. Diese Schmuckelemente können alleine auftreten, sie können aber auch in Kombination mit den Linien nach den Fig. 8, 9 und 11 vorgesehen sein. Selbstverständlich können auch andere Symbole als Sternchen verwirklicht werden. Denkbar sind beispielsweise Blumen, geometrische Formen und dergleichen mehr.

Die Fig. 12 zeigt eine als Klappetui ausgeführte Halteeinrichtung nach einem Ausführungsbeispiel der Erfindung. Auf der in Fig. 12 links dargestellten Seite sind "Stempelkissen" 34, 36, 38 und 40 vorgesehen, die mit verschiedenfarbigen flüssigen Kosmetikprodukten, beispielsweise in den Farben rot, grün, blau und schwarz getränkt sind.

Auf der als Deckel 42 dienenden rechten Seite sind zwei unterschiedlich gestaltete Auftragvorrichtungen 10a und 10b an der Halteeinrichtung vorgesehen, die beispielsweise Linien unterschiedlicher Form erzeugen oder die jeweils nur mit bestimmten Farben benutzt werden. In dem dargestellten Ausführungsbeispiel weisen die beiden Auftragvorrichtungen 10a und 10b jeweils zwei Auftragelemente 12a und 12b bzw. 14a und 14b auf, so daß für vier verschiedene Farben auch vier verschiedene Auftragelemente vorhanden sind.

Bei den Auftragelementen kann es sich beispielsweise um Filzstreifen oder dergleichen handeln, die in geeigneter Weise an dem Rand der Auftragvorrichtung 10 befestigt sind, beispielsweise mit einer Klemmhalterung.

Die Auftragvorrichtung 10 kann aber auch insgesamt aus einem Material bestehen, das zur Aufnahme des entsprechenden Kosmetikprodukts geeignet ist, wie beispielsweise Gummi. In einem solchen Fall sind die Filzstreifen nicht notwendig. Vielmehr stellt der Rand der Gummistruktur selbst jeweils das Auftragelement dar.

Die Griffmulden können - wie in Fig. 7 gezeigt, auf einer Seite liegen, sie können aber auch auf beiden Seiten vorgesehen sein.

Fig. 13 zeigt ein Reservoir für ein flüssiges Kosmetikprodukt. Das Reservoir ist insgesamt mit dem Bezugszeichen 20 bezeichnet. Es hat eine schlitzförmige Einführöffnung 22, in die die scheibenförmig ausgebildete Auftragvorrichtung 10 hineinpaßt, um mit einem flüssigen Kosmetikprodukt 24 in dem Reservoir 20 in Berührung zu kommen. Der Schlitz 22 und die Auftragvorrichtung 10 müssen derart aufeinander abgestimmt sein, daß die Auftragvorrichtung 10 innerhalb des Schlitzes 22 derart bewegt werden kann, daß die Auftragelemente 12 und 14 auch bei niedrigem Flüssigkeitsstand vollständig benetzt werden.

Gemäß Fig. 14 ist der Schlitz 22 an seinen beiden Enden jeweils mit durch Schrägflächen gebildeten Abstreifern 26 bzw. 28 versehen. Beim Herausnehmen der Auftragvorrichtung 10 aus dem Reservoir 20 wird die Auftragvorrichtung durch entsprechendes Drehen mit einem Auftragelement 12 oder 14 an einem der Abstreifer 12 und 14 derart vorbeigeführt, daß das an dem Auftragelement 12 oder 14 anhaftende Kosmetikprodukt vergleichmäßigt wird. Dabei müssen der Abstreifer auf der einen Seite und das Auftragelement auf der anderen Seite aufeinander abgestimmt sein. Beispielsweise kann der Abstreifer aus einem relativ harten Material, d.h. beispielsweise einem Teil der Wandung des Reservoirs 20 bestehen; wenn das Auftragelement aus einem relativ weichen Material, wie etwa Filz besteht. Ist jedoch umgekehrt das Auftragelement relativ hart, beispielsweise aus Gummi, sollte der Abstreifer relativ.weich sein. D.h., er müßte beispielsweise mit Filz oder dergleichen überzogen sein. Streift nämlich ein vergleichsweise harter Abstreifer über eine ebenfalls vergleichsweise harte Oberfläche eines Auftragelements, könnte das auf dem Auftragelement anhaftende Kosmetikprodukt davon vollständig entfernt werden, so daß das Auftragelement nicht mehr mit dem Kosmetikprodukt beladen wäre.

Gemäß Fig. 15 sind beidseits des Schlitzes 22 Lamellen 30 bzw. 32 angebracht, die gegeneinander elastisch vorgespannt sind. Sie öffnen sich bei Einführen der Auftragvorrichtung 10 in die Einführöffnung 22, so daß die Auftragvorrichtung bzw. die Auftragelemente 12 oder 14 mit dem in dem Reservoir 20 befindlichen Kosmetikprodukt 24 benetzt werden. Wird jedoch die Auftragvorrichtung 10 aus dem Reservoir 20 entfernt, so verschließen die Lamellen 30 und 32 wegen der elastischen Vorspannung in Schließrichtung die Einführöffnung 22, so daß ein Austrocknen zuverlässig vermieden ist.

Die Lamellen 30 und 32 liegen aber auch bei eingeführter Auftragsvorrichtung eng an der Auftragvorrichtung an, so daß auch in diesem Fall das Reservoir in ein Austrocknen des Kosmetikprodukts verhindernder Weise verschlossen ist.

Fig. 16 zeigt eine auf der rechten Seite geschnittene Draufsicht auf ein weiteres Ausführungsbeispiel der erfindungsgemäßen Auftragvorrichtung. Über das Auftragelement 12 der Auftragvorrichtung 10 kann eine Kappe 44 gestülpt werden, um ein Austrocknen zu vermeiden. Die Versorgung des Auftragelements 12 mit dem flüssigen Kosmetikprodukt 24 erfolgt über einen Tank 46, der über mehrere Kapillarkanäle 48, 50 mit dem Auftragelement 12 verbunden ist. Über die Kapillarkanäle 48 und 50 erfolgt die Beladung des Auftragelements 12 mit dem Kosmetikprodukt 24 selbsttätig, und zwar infolge des Kapillareffekts.

## Patentansprüche

1. Vorrichtung zum Auftragen eines pulvrigen, pastösen, gelartigen oder flüssigen Kosmetikprodukts (24) auf Haut oder Haare, mit mindestens einem länglichen Auftragelement (12, 14), das dazu dient, das Kosmetikprodukt (24) aufzunehmen und es bei Berührung mit der Haut oder den Haaren an die Haut bzw. die Haare abzugeben,
sich das Auftragelement (12, 14) - in seiner Längsrichtung gesehen - entlang einer zumindest abschnittweise konvexen Umfangslinie der Vorrichtung erstreckt und eine gekrümmte Stumpelfläche ist.

2. Vorrichtung nach Anspruch 1, **dadurch gekennzeichnet, daß** die Breite des Auftragelements (12, 14) über dessen Länge konstant ist.

3. Vorrichtung nach Anspruch 1, **dadurch gekennzeichnet, daß** sich die Breite des Auftragelements (12, 14) über dessen Länge ändert.

4. Vorrichtung nach einem der vorangehenden Ansprüche, **dadurch gekennzeichnet, daß** das Auftragelement (12, 14) in der Draufsicht geradlinig verläuft.

5. Vorrichtung nach einem der Ansprüche 1 bis 3, **dadurch gekennzeichnet, daß** das Auftragelement (12, 14) in der Draufsicht zumindest abschnittweise von einer geraden Linie abweicht.

6. Vorrichtung nach einem der vorangehenden Ansprüche, **dadurch gekennzeichnet, daß** das Auftragelement (12, 14) Schmuckmotive beinhaltet.

7. Vorrichtung nach einem der vorangehenden Ansprüche, **dadurch gekennzeichnet, daß** die Länge des Auftragelements (12, 14), die Breite des Auftragelements (12, 14) und/oder die Gestalt der Umfangslinie der Vorrichtung in der Draufsicht auf das Auftragelement einstellbar sind.

8. Vorrichtung nach einem der vorangehenden Ansprüche, **gekennzeichnet durch** zwei oder mehr Auftragelemente (12, 14).

9. Vorrichtung nach Anspruch 8, **dadurch gekennzeichnet, daß** die Auftragelemente (12, 14) sich in der Länge, der Breite und/oder Gestalt der Umfangslinie in der Draufsicht auf das Auftragselement (12, 14) unterscheiden.

10. Vorrichtung nach einem der vorangehenden Ansprüche, **dadurch gekennzeichnet, daß** sie in der Draufsicht rund, oval, nierenförmig, herzförmig oder T-förmig ist.

11. Vorrichtung nach einem der vorangehenden Ansprüche, **dadurch gekennzeichnet, daß** sie im Querschnitt im wesentlichen rechteckig ist.

12. Vorrichtung nach einem der Ansprüche 1 bis 10, **dadurch gekennzeichnet, daß** sie im Querschnitt im wesentlichen keilförmig ist, wobei das mindestens eine Auftragelement im Bereich der Keilspitze angeordnet ist.

13. Vorrichtung nach einem der vorangehenden Ansprüche, **gekennzeichnet durch** einen benachbart dem Auftragelement (12, 14) angeordneten Haltebereich (16, 18) zum Halten der Vorrichtung mit der Hand.

14. Vorrichtung nach Anspruch 13, **dadurch gekennzeichnet, daß** der Haltebereich mindestens eine Griffmulde aufweist.

15. Vorrichtung nach einem der vorangehenden Ansprüche, **dadurch gekennzeichnet, daß** sie ein Reservoir für ein flüssiges Kosmetikprodukt. (24) beinhaltet, das über mindestens einen Kanal mit dem Auftragelement verbunden ist.

16. Vorrichtung nach Anspruch 15, **dadurch gekennzeichnet, daß** der mindestens eine Kanal ein Kapillarkanal ist.

17. Vorrichtung nach Anspruch 15 oder 16, **gekennzeichnet durch** eine Abdeckeinrichtung zum derartigen Abdecken des Auftragelements (12, 14), daß ein Austrocknen verhindert ist.

## Claims

1. Device for applying a powdered, pasty, gelatinous or liquid cosmetic product (24) to skin or hair, having at least one elongated application element (12, 14) which serves to take up the cosmetic product (24) and to release it, on contact with the skin or the hair, onto the skin or hair, **characterised in that** the application element (12, 14) - seen in its longitudinal direction - extends along an at least partially convex peripheral line of the device and is a curved stamp surface.

2. Device according to Claim 1, **characterised in that** the width of the application element (12, 14) is constant over its length.

3. Device according to Claim 1, **characterised in that** the width of the application element (12, 14) changes over its length.

4. Device according to one of the previous claims, **characterised in that** the application element (12, 14) runs straight in plan view.

5. Device according to one of the claims 1 to 3, **characterised in that** the application element (12, 14) deviates at least partially from a straight line in plan view.

6. Device according to one of the previous claims, **characterised in that** the application element (12, 14) contains decorative motifs.

7. Device according to one of the previous claims, **characterised in that** the length of the application element (12, 14), the width of the application element (12, 14) and/or the shape of the peripheral line of the device in plan view on the application element are adjustable.

8. Device according to one of the previous claims, **characterised in that** it has two or more application elements (12, 14).

9. Device according to Claim 8, **characterised in that** the application elements (12, 14) differ in their length, width and/or the shape of the peripheral line in plan view on the application element (12, 14).

10. Device according to one of the previous claims, **characterised in that**, in plan view, it is round, oval, kidney-shaped, heart-shaped or T-shaped.

11. Device according to one of the previous claims, **characterised in that** it is substantially rectangular in cross-section.

12. Device according to one of the claims 1 to 10, **characterised in that** it is substantially wedge-shaped in cross-section, whereby the at least one application element is arranged in the region of the wedge tip.

13. Device according to one of the previous claims, **characterised in that** it has a holding region (16, 18) adjacent to the application element (12 ,14) for holding the device in the hand.

14. Device according to Claim 13, **characterised in that** the holding region has at least one recessed grip.

15. Device according to one of the previous claims, **characterised in that** it contains a reservoir for a liquid cosmetic product (24) which is linked via at least one channel to the application element.

16. Device according to Claim 15, **characterised in that** the at least one channel is a capillary channel.

17. Device according to Claim 15 or 16, **characterised in that** it has a cover apparatus for covering the application element (12, 14) such that drying out is prevented.

## Revendications

1. Dispositif pour l'application d'un produit cosmétique pulvérulent, pâteux, en gel ou liquide (24) sur la peau ou les cheveux, avec au moins un élément d'application oblong (12, 14) qui sert à prélever le produit cosmétique (24) et à le déposer sur la peau ou les cheveux par contact avec la peau ou les cheveux, **caractérisé en ce que** l'élément d'application (12, 14) - vu dans son sens longitudinal - s'étend le long d'une ligne périphérique du dispositif convexe au moins par portion et est une surface de timbre recourbée.

2. Dispositif selon la revendication 1, **caractérisé en ce que** la largeur de l'élément d'application (12, 14) est constante sur sa longueur.

3. Dispositif selon la revendication 1, **caractérisé en ce que** la largeur de l'élément d'application (12, 14) change sur sa longueur.

4. Dispositif selon l'une quelconque des revendications précédentes, **caractérisé en ce que** l'élément d'application (12, 14) s'étend en ligne droite en vue de dessus.

5. Dispositif selon l'une quelconque des revendications 1 à 3, **caractérisé en ce que** l'élément d'application (12, 14) s'écarte d'une ligne droite au moins par portion, en vue de dessus.

6. Dispositif selon l'une quelconque des revendications précédentes, **caractérisé en ce que** l'élément d'application (12, 14) contient des motifs décoratifs.

7. Dispositif selon l'une quelconque des revendications précédentes, **caractérisé en ce que** la longueur de l'élément d'application (12, 14), la largeur de l'élément d'application (12, 14) et/ou la configuration de la ligne périphérique du dispositif peuvent être ajustées en vue de dessus de l'élément d'application.

8. Dispositif selon l'une quelconque des revendications précédentes, **caractérisé par** deux ou plusieurs éléments d'application (12, 14).

9. Dispositif selon la revendication 8, **caractérisé en ce que** les éléments d'application (12, 14) se différencient par la longueur, la largeur et/ou la configuration de la ligne périphérique en vue de dessus de l'élément d'application (12, 14).

10. Dispositif selon l'une quelconque des revendications précédentes, **caractérisé en ce qu'**il est, en vue de dessus, rond, ovale, réniforme, en forme de coeur ou en forme de T.

11. Dispositif selon l'une quelconque des revendications précédentes, **caractérisé en ce qu'**il est sensiblement rectangulaire en coupe transversale.

12. Dispositif selon l'une quelconque des revendications 1 à 10, **caractérisé en ce qu'**il est sensiblement en forme de coin en coupe transversale, moyennant quoi le au moins un élément d'application est placé dans la zone de la pointe du coin.

13. Dispositif selon l'une quelconque des revendications précédentes, **caractérisé par** une zone de maintien (16, 18) placée près de l'élément d'application (12, 14) pour tenir le dispositif par la main.

14. Dispositif selon la revendication 13, **caractérisé en ce que** la zone de maintien comprend au moins une poignée concave.

15. Dispositif selon l'une quelconque des revendications précédentes, **caractérisé en ce qu'**il comprend un réservoir pour un produit cosmétique liquide (24) qui est raccordé à l'élément d'application par au moins un conduit.

16. Dispositif selon la revendication 15, **caractérisé en ce qu'**au moins un conduit est un conduit capillaire.

17. Dispositif selon la revendication 15 ou 16, **caractérisé par** un dispositif de protection pour recouvrir l'élément d'application (12, 14) de manière à empêcher un dessèchement.
